# EUROPÄISCHE PATENTSCHRIFT

(11) **EP 0 356 551 B1**
(45) Veröffentlichungstag und Bekanntmachung des Hinweises auf die Patenterteilung: **25.03.1992**
(21) Anmeldenummer: 88114176.6
(22) Anmeldetag: 31.08.1988
(51) Int. Cl.: B22D 41/08

(54) **Feuerfester Plattensatz für Dreiplattenschieberverschlüsse**
Set of ceramic plates for sliding gate valves comprising three sliding plates
Ensemble de plaques réfractaires pour obturateurs coulissants à trois plaques

(43) Veröffentlichungstag der Anmeldung: 07.03.1990
(73) Patentinhaber: Metacon AG, CH-8057 Zürich (CH)
(72) Erfinder: Tinnes, Berhard, Dipl.-Ing. Dipl.-Kfm., CH-8125 Zollikerberg (CH); Vetterli, Walter,Masch.Ing.HTL, CH-8400 Winterthur (CH)
(74) Vertreter: Keil, Rainer A., Dipl.-Phys. Dr.

(56) Entgegenhaltungen:
- DE-A- 1 910 247
- FR-A- 2 083 566
- FR-A- 2 433 384
- GB-A- 1 515 922
- US-A- 3 436 023

## Beschreibung

Die Erfindung betrifft einen feuerfesten Plattensatz für Dreiplattenschieberverschlüsse, insbesondere zum Regeln des Zuflusses von Stahlschmelze in Stranggießkokillen, mit einem von den Durchflußöffnungen der Platten gebildeten Schmelzedurchflußkanal, dessen Durchflußquerschnitt durch Verstellen einer Schieberplatte veränderbar ist, die zwischen einer ortsfesten Einlaufplatte und einer ebenfalls ortsfesten, einen feuerfesten Auslauf, beispielsweise in Form eines Gießrohres oder einer Auslaufhülse, tragenden Auslaufplatte lagert, deren Durchflußbohrung wenigstens einlaufseitig einen konischen Erweiterungsbereich aufweist und ein vollständiges Ablaufen der Schmelze aus der Durchflußbohrung der Schieberplatte während des Schließvorganges ermöglicht.

Mit einem Satz von drei feuerfesten Platten ausgestattete Schieberverschlüsse dienen bekanntlich vornehmlich zur Regelung der aus einem Zwischengefäß (Tundish) einer Stranggießkokille zuzuführenden Schmelzenmenge. Im Gießbetrieb ist Ausgangspunkt des Regelbereiches eine Drosselstellung, bei der die Schieberplatte den Durchflußkanal des Plattensatzes so weit absperrt, daß eine Regelung sowohl in Schließ- als auch in Öffnungsrichtung der Schieberplatte möglich ist. Eine Ausnahme zur Drosselstellung gibt es gegebenenfalls bei Gießbeginn mit voll offenem Durchflußkanal, wobei außer den üblicher-weise deckungsgleich fixierten Durchflußbohrungen von Einlauf- und Auslaufplatte die Durchflußbohrung der Schieberplatte zusätzlich deckungsgleich ist. Ansonsten steht die Drosselkante der Schieberplatte zwischen den Durchflußbohrungen von Ein- und Auslaufplatte weit vor und verursacht eine scharfe Umlenkung des Schmelzstromes bzw. Gießstrahls im Durchflußkanal des Verschlusses mit einer in Schließrichtung ausgebuchteten Kurve. Die Folgen einer solchen scharfen Strömungskurve sind erhöhte Strömungsdrücke, besonders unterhalb der Schieberplatte an der im Strömungsweg liegenden Bohrungskante der Auslaufplatte und im darunter liegenden Bereich des Auslaufes. Dort sind ausnehmend hohe thermische und erosive Beanspruchungen des feuerfesten Materials vorhanden, welche dadurch einem unerwünscht hohen, voreilenden Verschleiß ausgesetzt ist, der zu einem frühzeitigen Austausch der besagten Teile zwingt. Außerdem treten vornehmlich an der im Strömungsweg liegenden Bohrungskante der Auslaufplatte infolge von Strömungswirbeln Ablagerungen aus der Schmelze auf, die den Durchflußkanal zunehmend verengen.

Zum Stand der Technik ist der Dreiplattenschieberverschluß nach der DE-A-2 836 434 anzuführen, in der zwar nicht die Strömungsverhältnisse innerhalb des Durchflußkanals untersucht sind, aber in Fig. 1 eine Ausbildung der Durchflußöffnung in der ortsfesten Auslaufplatte als sich in Schließrichtung erstreckendes Langloch vorgeschlagen ist, um einen vollständigen Ablauf der Schmelze aus der Durchflußöffnung der Schieberplatte beim Schließvorgang zu gewährleisten. Langlöcher lassen sich jedoch insbesondere an feuerfesten Platten nur schwierig und aufwendig bewerkstelligen, vor allem, wenn das Langloch mit einem Auslaufquerschnitt auszustatten ist, der dem Einlaufquerschnitt eines anschließbaren Gießrohres entsprechen soll. Außerdem wird eine Auslaufplatte mit Langloch, deren Querschnitt größe ist als der Querschnitt der Durchflußbohrungen der übrigen Platten vorwiegend in ihrer Biegefestigkeit erheblich geschwächt. Bei dem in Fig. 3 dargestellten Dreiplattenschieberverschluß ist zwar die Durchflußöffnung auch als Durchflußbohrung ausgebildet, jedoch in Öffnungsstellung bis auf eine einlaufseitige konische Erweiterung deckungsgleich mit den Durchflußöffnungen der beiden anderen Platten. Hierbei bestehen die gleichen Verschleißprobleme wie oben bereits geschildert.

Aufgabe der vorliegenden Erfindung ist es, einen verbesserten Strömungsfluß der Schmelze in Drosselstellung des Dreiplattensatzes mit einfachen technischen Mitteln bei vergleichsweise hohen Standzeiten der Platten zu erreichen.

Die einfachen technischen Mittel bestehen gemäß der Erfindung darin, daß die Achse der Durchflußbohrung der Auslaufplatte bei im Vergleich zu dem Durchmesser der Durchflußbohrung der Schieberplatte gleichem oder kleinerem Durchmesser gegenüber der Achse der Durchflußbohrung der Einlaufplatte in Schließrichtung der Schieberplatte versetzt ist. Diese Vorschläge können an herkömmlichen Plattenausführungen herstellungsmäßig problemlos verwirklicht werden, bei unbeeinträchtigt bleibender Festigkeit der Platten, beispielsweise gegenüber während des Betriebes auftretenden Biegespannungen. Darüber hinaus werden in einfacher Weise die Voraussetzungen für einen verschleißmindernden Fluß des Schmelzestromes im Schmelzedurchflußkanal geschaffen, den die Schmelze in Drosselstellung der Schieberplatte vergleichsweise ungehindert durchströmt. So wird mit relativ geringem baulichen Aufwand ein hohe Nutzeffekt erzielt, besonders an Auslaufplatte und Auslauf, deren beider Lebensdauer sich deutlich steigert und die auch weitgehend freibleiben von Ablagerungsprodukten aus der Schmelze.

Im einzelnen hat sich bei verschiedenen Durchflußbohrungs-Querschnitten als zweckmäßig erwiesen, als Maß für die Achsenversetzung 10 bis 50 % des Durchmessers der Durchflußbohrung festzulegen.

Hinsichtlich der Ausbildung der konischen Erweiterung kann erfindungsgemäß so vorgegangen werden, daß zwei Erweiterungsbereiche an den in Verschieberichtung einander gegenüberliegenden Bohrungskanten der Auslaufplatte vorgesehen sind oder es ist ein einziger konischer Erweiterungsbereich vorhanden, der dann in Öffnungsrichtung der Schieberplatte liegt. Beide Ausführungen sind beispielsweise durch schräges Ansetzen eines Erweiterungsbohrers an den Bohrungskanten leicht zu bewerkstelligen und bewirken günstige Festigkeitsverhältnisse der Auslaufplatten. Vorzugsweise entspricht die Ringbreite der konischen Erweiterungsbereiche wenigstens dem Maß der Achsenversetzung. Die Durchflußbohrung der Auslaufplatte kann bevorzugt höchstens um das doppelte Maß der Achsenversetzung kleiner gehalten sein als der Durchmesser der Durchflußbohrung in der Einlaufplatte.

Die Erfindung ist nachstehend anhand der schematischen Zeichnung erläutert.
- Fig. 1: zeigt im ausschnittsweisen Längsschnitt einen bekannten Plattensatz in Drosselstellung,
- Fig. 2: einen Längsschnitt durch einen erfindungsgemäßen Plattensatz in Offenstellung,
- Figur 3: eine Draufsicht auf die Auslaufplatte des Plattensatzes gemäss Figur 2 und
- Figur 4 bis 6 und 7 bis 9: Varianten der Erfindung in ähnlicher Darstellungsweise wie in Figur 2 und 3.

Ein herkömmlicher Plattensatz nach Figur 1 für einen Dreiplattenschieberverschluss hat eine ortsfeste Einlaufplatte 1 mit Durchflussbohrung 4, eine verstellbare Schieberplatte 2 mit Durchflussbohrung 5 und eine ortsfeste Auslaufplatte 3 mit Durchflussbohrung 6, an die ein feuerfestes Auslaufrohr 7 angeschlossen ist. Alle Durchflussbohrungen 4 bis 6 haben gleichen Durchmesser und fluchten deckungsgleich in der Offenstellung. Sie bilden einen Durchflusskanal 4 bis 6 für Stahlschmelze, die aus einem nicht dargestellten Gefäss dem Verschluss zu - und durch das Auslaufrohr 7 (Tauchrohr) in eine ebenfalls nicht dargestellte Kokille geregelt abfliesst. Durch verstellen der Schieberplatte 2 in Schliessrichtung 8 und zurück kann der Querschnitt des Durchflusskanals 4 bis 6 verändert werden und dabei zwischen einer vollen Offenstellung und einer vollen Schliesstellung jede denkbare Drosselstellung einnehmen, um beispielsweise den Füllstand in einer Stranggiesskokille auf einem gewünschten Sollfüllstand zu halten. Dabei ist die in Figur 1 gezeigte, etwa hälftige Drosselstellung die normale Giessstellung, die etwa gleiche Regelreserven in Oeffnungs- und Schliessrichtung hat.

In einer solchen Drosselstellung wird der Schmelzestrom im Durchflusskanal 4 bis 6 an der vorstehenden Drosselkante 9 der Schieberplatte 2 scharf umgelenkt. Dabei wirkt der Strömungs-bzw. Umlenkungsdruck des Schmelzestroms bzw. Giessstrahls unter Wirbelbildung hauptsächlich auf die in Schliessrichtung liegende Oeffnungskante 10 der Auslaufplatte 3 und den darunter liegenden Bereich 11 des Auslaufrohres 7 ein, was einen voreilenden Verschleiss mit nachteiliger Auswirkung auf die Standzeit von Auslaufplatte 3 und des Auslaufrohres 7 mit sich bringt.

Dem wird durch die erfindungsgemässe Ausführung nach Figur 2 und 3 entgegengewirkt, wo die Durchflussbohrung 12 der ortsfesten Auslaufplatte 3 nicht deckungsgleich zur Durchflussbohrung 4 der ortsfesten Einlaufplatte 1 angeordnet, sondern um ein Mass X in Schliessrichtung 8 der Schieberplatte 2 versetzt ist. Dadurch ergibt sich, in der in Figur 2 gestrichelt eingezeichneten Drosselstellung der Schieberplatte 2 eine weitgehend direkte Einführung des Schmelzenstromes in das Auslaufrohr 7 unter Vermeidung eines voreilenden Verschleisses an den besagten Stellen 10 und 11. Zusätzlich bleibt der Durchflusskanal 4, 5 und 12 während des Giessens weitgehend von Zuschmierungen und Verstopfungen verursachenden Ablagerungen frei, zumal während des Einfahrens der Schieberplatte 2 in die Strichpunktiert angedeutete Schliessstellung 13, deren Bohrung 5 völlig leerlaufen kann. Gleichermassen dienlich wirkt die konische Erweiterung 14, die an der Einlaufseite der Durchflussbohrung 12 der Auslaufplatte 3 vorgesehen und zweckmässig als Lochversenkung ausgebildet ist, aber auch eine langgestrekte Konusform haben kann.

Dementsprechend kann nach Figur 4 bis 6 die Erweiterung der Auslaufplatte 3 aus Erweiterungsbereichen 15 bestehen, die sich in Verschieberichtung der Schieberplatte 2 an der Durchflussbohrung 16 gegenüberstehen, deren Durchmesser kleiner gehalten ist als die gleichen Durchmesser der Bohrungen 4 und 5, um den Giessstrahl zu festigen. Auch dabei kann, wie die Drosselstellung nach Figur 6 zeigt, die Schmelze nahezu umlenkungsfrei den Durchflusskanal 4, 5 und 16 durchfliessen. Im weiteren lässt sich in manchen Fällen beispielsweise nach Figur 7 bis 9, mit einem einzigen Erweiterungsbereich 17 an der Durchflussbohrung 18 der Auslaufplatte 3, und zwar in Offenstellungsrichtung der Schieberplatte 2 liegend, auskommen, wobei dann darauf zu achten ist, dass in der in Figur 9 veranschaulichten Drosselstellung, der Kantenvorsprung 19 der Auslaufplatte, so klein als möglich ausfällt.

Ebenso wirksam ist der für Stranggiessanlagen beschriebene Plattensatz auch für Giessarbeiten geeignet, bei denen anstatt eines Auslaufrohres 7 (Tauchrohres) eine Auslaufhülse an die Auslaufplatte 3 angeschlossen ist.

## Patentansprüche

1. Feuerfester Plattensatz für Dreiplattenschieberverschlüsse, insbesondere zum Regeln des Zuflusses von Stahlschmelze in Stranggießkokillen, mit einem von den Durchflußbohrungen (4, 5, 12, 16, 18) der Platten (1, 2, 3) gebildeten Schmelzedurchflußkanal, dessen Durchflußquerschnitt durch Verstellen einer Schieberplatte (2) veränderbar ist, die zwischen einer ortsfesten Einlaufplatte (1) und einer ebenfalls ortsfesten, einen feuerfesten Auslauf tragenden Auslaufplatte (3) lagert, deren Durchflußbohrung (5) wenigstens einlaufseitig einen konischen Erweiterungsbereich (14, 15, 17) aufweist und ein vollständiges Ablaufen der Schmelze aus der Durchflußbohrung (5) der Schieberplatte (2) während des Schließvorganges ermöglicht, dadurch gekennzeichnet, daß die Achse der Durchflußbohrung (12, 16, 18) der Auslaufplatte (3) bei im Vergleich zu dem Durchmesser der Durchflußbohrung (5) der Schieberplatte (2) gleichem oder kleinerem Durchmesser gegenüber der Achse der Durchflußbohrung (4) der Einlaufplatte (1) in Schließrichtung (8) der Schieberplatte (2) versetzt (X) ist.

2. Plattensatz nach Anspruch 1, dadurch gekennzeichnet, daß die Achsenversetzung (X) 10 bis 50 % des Durchmessers der Durchflußbohrung (4) der Einlaufplatte (1) beträgt.

3. Plattensatz nach Anspruch 1, dadurch gekennzeichnet, daß konische Erweiterungsbereiche (15) an den in Verschieberichtung der Schieberplatte (2) einander gegenüberliegenden Bohrungskanten der Auslaufplatte (3) vorgesehen sind.

4. Plattensatz nach Anspruch 3, dadurch gekennzeichnet, daß ein einziger konischer Erweiterungsbereich (17) in Öffnungsrichtung der Schieberplatte (2) angeordnet ist.

5. Plattensatz nach den Ansprüchen 1, 3 und 4, dadurch gekennzeichnet, daß die Ringbreite der konischen Erweiterungsbereiche (14, 15, 17) wenigstens dem Maß der Achsenversetzung (X) entspricht.

6. Plattensatz nach den vorherigen Ansprüchen, dadurch gekennzeichnet, daß die Durchflußbohrung (16) der Auslaufplatte (3) im Durchmesser höchstens um das doppelte Maß der Achsenversetzung (X) kleiner gehalten ist als der Durchmesser der Durchflußbohrung (4) der Einlaufplatte (1).

## Claims

1. Set of refractory plates for three-plate sliding gate valves, particularly for controlling the supply of steel melt into continuous casting moulds, with a melt flow passage which is defined by the flow openings (4,5,12,16,18) in the plates (1,2,3) and whose flow cross-section may be altered by moving a sliding plate (2) which is mounted between a fixed inlet plate (1) and an outlet plate (3) which is also fixed and carries a refractory outlet and whose flow opening (5) has a conical broadened region (14,15,17) at least at its inlet side and permits the melt to flow completely out of the flow opening (5) in the sliding plate (2) during the closing process, characterised in that the axis of the flow opening (12,16,18) in the outlet plate (3), with a diameter which is the same or smaller in comparison to the diameter of the flow opening (5) in the sliding plate (2), is offset (X) with respect to the axis of the flow opening (4) in the inlet plate (1) in the closing direction (8) of the sliding plate (2).

2. Set of plates as claimed in claim 1, characterised in that the axial offset (X) is 10 to 50% of the diameter of the flow opening (4) in the inlet plate (1).

3. Set of plates as claimed in claim 1, characterised in that conical broadened regions (15) are provided on the mutually opposing edges of the opening in the outlet plate (3) in the direction of movement of the sliding plate (2).

4. Set of plates as claimed in claim 3, characterised in that a single conical broadened region (17) is disposed in the opening direction of the sliding plate (2).

5. Set of plates as claimed in claims 1, 3 and 4, characterised in that the annular breadth of the conical broadened regions (14,15,17) corresponds at least to the size of the axial offset (X).

6. Set of plates as claimed in one of the preceding claims, characterised in that the diameter of the flow opening (16) of the outlet plate (3) is at most by twice of the size of the axial offset (X) smaller than the diameter of the flow opening (4) of the inlet plate.

## Revendications

1. Jeu de plaques réfractaires pour obturateurs à tiroir à trois plaques, notamment pour la régulation de l'admission de métal liquide dans des lingotières à coulée continue, avec un canal de passage de métal liquide qui est formé par les trous de passage (4, 5, 12, 16, 18) des plaques (1, 2, 3) et dont la section de passage est modifiable par déplacement d'une plaque-tiroir (2) qui est montée entre une plaque d'entrée fixe (1) et une plaque de sortie (3), laquelle est également fixe, porte un organe de sortie réfractaire, et dont le trou de passage (5) présente, au moins côté entrée, une zone d'évasement conique (14, 15, 17) et autorise un écoulement complet du métal liquide hors du trou de passage (5) de la plaque-tiroir (2) pendant le processus de fermeture, caractérisé par le fait que l'axe du trou de passage (12, 16, 18) de la plaque de sortie (3), ce trou ayant par rapport au diamètre du trou de passage (5) de la plaque-tiroir (2) un diamètre égal ou plus petit, est décalé (X), dans la direction de fermeture (8) de la plaque-tiroir (2), par rapport à l'axe du trou de passage (4) de la plaque d'entrée (1).

2. Jeu de plaques selon revendication 1, caractérisé par le fait que le décalage des axes (X) vaut de 10 a 50 % du diamètre du trou de passsage (4) de la plaque d'entrée (1).

3. Jeu de plaques selon revendication 1, caractérisé par le fait que des zones d'évasement conique (15) sont prévues sur celles des arêtes du trou de la plaque de sortie (3) qui sont mutuellement opposées dans la direction de translation de la plaque-tiroir (2).

4. Jeu de plaques selon revendication 3, caractérisé par le fait qu'une seule zone d'évasement conique (17) est aménagée dans la direction d'ouverture de la plaque-tiroir (2).

5. Jeu de plaques selon les revendications 1, 3 et 4, caractérisé par le fait que la largeur annulaire des zones d'évasement conique (14, 15, 17) correspond au moins à la mesure du décalage des axes (X).

6. Jeu de plaques selon les revendications précédentes, caractérisé par le fait que le trou de passage (16) de la plaque de sortie (3) possède un diamètre qui, par rapport au diamètre du trou de passage (4) de la plaque d'entrée (1), est plus petit tout au plus du double de la valeur du décalage des axes (X).
